# EUROPÄISCHE PATENTSCHRIFT

(11) **EP 0 276 736 B1**
(45) Veröffentlichungstag und Bekanntmachung des Hinweises auf die Patenterteilung: **02.12.1992**
(21) Anmeldenummer: 88100743.9
(22) Anmeldetag: 20.01.1988
(51) Int. Cl.: B41F 27/12

(54) **Vorrichtung zum Spannen von Druckplatten**
Device for tensioning printing plates
Dispositif de tension de plaques d'impression

(30) Priorität: 24.01.1987 DE 3702032
(43) Veröffentlichungstag der Anmeldung: 03.08.1988
(73) Patentinhaber: BASF Aktiengesellschaft, 67063 Ludwigshafen (DE)
(72) Erfinder: Dorow, Joachim, D-6733 Hassloch (DE); Bleckmann, Gerhard, D-6840 Lampertheim (DE)

(56) Entgegenhaltungen:
- DE-A- 2 220 245
- DE-A- 2 522 061
- DE-A- 3 401 760
- US-A- 4 577 560

## Beschreibung

Die Erfindung betrifft eine Vorrichtung zum Spannen von Druckplatten (im weiteren Platte genannt) für Druckmaschinen mit zwei in einer Zylinderausnehmung verschiebbar angeordneten, einen Endbereich der zu spannenden Druckplatte untergreifenden Spannleisten, deren Außenkonturen im gespannten Zustand eine der Zylinderkrümmung entsprechende Krümmung aufweisen und die jeweils durch eine an eine umgebogene Randklaue der zu spannenden Druckplatte angreifende Spannfläche begrenzt sind und wobei zwischen den Spannflächen der Spannleisten und den Spannleisten selbst ein elastischer Schlauch eingelegt ist und wobei die Spannleisten einerseits mittels zweier in Vertiefungen angeordneter Exzenter in Spannrichtung der Druckplatten und andererseits mittels eines konzentrisch zwischen zwei Blattfedern und parallel zur Zylinderachse angeordneten Exzenters entgegen der Spannrichtung der Druckplatten verstellbar sind.

Eine Vorrichtung dieser Art ist aus der Patentanmeldung EP-A-0 246 499 (nachveröffentlicht) bekannt. Diese besteht im wesentlichen aus zwei in einer Zylinderausnehmung angeordneten Spannleisten, bei denen die radial äußere Stirnseite der einander zugewandten, stehenden Schenkel eine der Zylinderkrümmung entsprechende Krümmung aufweisen. Die einander zugewandten, radial äußeren Kanten der beiden Spannleisten sind als Schnabelkanten mit gegenüber der Umfangskontur spitzwinklig abgewinkelten Spannflächen ausgebildet, die einen nach außen konvergierenden Spannkanal begrenzen. Die voneinander abgewandt liegenden Schenkel der Spannleisten greifen in eine jeweils zugeordnete, zylinderseitige Führungsnut ein, die einerseits durch einen Bereich der Seitenflanken der Zylinderausnehmung vorgesehene, von den liegenden Schenkeln der Spannleisten untergriffene Einsatzstücke begrenzt sind. Diese Einsatzstücke, deren Außenkonturen ebenfalls der Zylinderkontur entsprechen, sind mit dem Zylinder verschraubt. Zwischen den Spannflächen der Spannleisten, den Spannleisten und einer radial gegen den Umfang des Zylinders zwischen den Spannleisten verschiebbaren Quetschleiste ist ein Kunststoffschlauch, ein deformierbares Rohr oder ähnliches - gefüllt mit Spaltverschlußmasse - angeordnet, das auf seiner gesamten Länge - entspricht der Zylinderlänge - mit Öffnungen in Richtung der zu spannenden Platte versehen ist. In die Einsatzstücke sind jeweils mindestens zwei handelsübliche Hydraulikzylinder einmal zum Gegeneinanderpressen der Spannleisten und einmal zum Auseinanderpressen der Spannleisten eingearbeitet.

Desweiteren sind in den DE-OS 3 401 760 und 2 522 061 Vorrichtungen aufgezeigt, die ebenfalls zum Spannen von Druckplatten geeignet sind.

Die Herstellung der oben beschriebenen Vorrichtungen ist fertigungstechnisch aufwendig und damit kostenintensiv.

Es stellt sich daher die Aufgabe, eine Vorrichtung zu konstruieren, die fertigungstechnisch einfacher herzustellen ist.

Diese Aufgabe wird erfindungsgemäß dadurch gelöst, daß die Spannleisten jeweils an einer Blattfeder gehalten sind.

Ein Ausführungsbeispiel der Erfindung ist in der Zeichnung dargestellt und wird im folgenden näher beschrieben.
- Figur 1: zeigt einen radialen Schnitt durch die erfindungsgemäße Vorrichtung mit zwei Spannleisten, wobei dieselben nicht gespannt sind,
- Figur 2: zeigt denselben Schnitt, wobei jedoch die zwei Spannleisten gespannt sind.

Sie besteht im wesentlichen aus den zwei in einer Zylinderausnehmung 1 angeordneten, bezüglich einer Radialebene symmetrisch ausgebildeten Spannleisten 2, bei denen die radial äußere Stirnseite im gespannten Zustand eine der Zylinderkrümmung entsprechende Krümmung aufweist. Die einander zugewandten, radial äußeren Kanten der beiden Spannleisten sind als Schnabelkanten mit gegenüber der Umfangskontur spitzwinklig abgewinkelten Spannflächen 3 ausgebildet, die einen nach außen konvergierenden Spannkanal 4 begrenzen. Im ungespannten Zustand der Spannleisten werden dieselben durch jeweils eine Blattfeder 6 - eingespannt in Einsatzstücke 5 - gehalten. Diese Einsatzstücke sind ebenfalls in die Zylinderausnehmung eingelegt. Diese Einsatzstücke, deren Außenkonturen ebenfalls der Zylinderkontur entsprechen, sind mit dem Zylinder verschraubt. Zwischen den Blattfedern und der Zylinderachse ist ein Exzenter 8 angeordnet. Zwischen den Spannflächen 3 der Spannleisten 2 und den Spannleisten selbst ist ein elastischer Schlauch 7 - gefüllt mit Spaltverschlußmasse - angeordnet, der auf seiner gesamten Länge - entspricht der Zylinderlange - mit einer oder mehreren Öffnungen in Richtung der zu spannenden Platte 9 versehen ist. In Vertiefungen der Einsatzstücke sind jeweils in der gesamten Länge der Einsatzstücke zwei Exzenter 11 eingelegt. Diese Exzenter stützen sich bei gespannten Spannleisten an ihrer einen Seite über die Einsatzstücke an der zylinderfesten Wandung ab.

Die aufzuspannende Platte 9 ist im Bereich ihrer Enden mit spitzwinklig abgewinkelten Randklauen 10 versehen, die die Spannflächen übergreifen.

Beim Anpressen der Randklauen 10 an die jeweils zugeordnete Spannfläche 3, ausgelöst durch Drehen der beiden Exzenter 11 um 90°, wird der im Spannkanal 4 angeordnete elastische Schlauch 7, der mit Spaltverschlußmasse gefüllt ist, durch die Spannleisten 2 derart verformt, daß die Spaltverschlußmasse durch die Öffnungen des Schlauchs hindurch gegen die Außenkontur des Zylinders gepreßt wird. Oberhalb der Aubenkontur im Spaltbereich befindet sich ein Formstück 12, das die obere Begrenzung für den Spaltverschluß bildet. In diesem Fall hat der Exzenter 8 die in Figur 2 gezeichnete Stellung. Zum Öffnen der Vorrichtung, um die Platte von dem Zylinder nehmen zu können, werden erst die Exzenter 11 um 90° zurückgedreht, und dann der Exzenter 8 in die in Figur 1 gezeichnete Stellung gedreht. Eine andere Möglichkeit des Verschließens des Spaltes zwischen den beiden umgebogenen Randklauen der Platte kann dergestalt erfolgen, daß nach dem Spannen der Platte die Spaltverschlußmasse in den Hohlraum - gebildet durch die umgebogenen Randklauen der Platte, den Schlauch und das Formstück - gepreßt wird.

## Patentansprüche

1. Vorrichtung zum Spannen von Druckplatten (9) für Druckmaschinen mit zwei in einer Zylinderausnehmung (1) verschiebbar angeordneten, einen Endbereich der zu spannenden Druckplatte untergreifenden Spannleisten (2), deren Außenkonturen im gespannten Zustand eine der Zylinderkrümmung entsprechende Krümmung aufweisen und die jeweils durch eine an eine umgebogene Randklaue (10) der zu spannenden Druckplatte angreifende Spannfläche (3) begrenzt sind und wobei zwischen den Spannflächen der Spannleisten und den Spannleisten selbst, ein elastischer Schlauch (7) eingelegt ist und wobei die Spannleisten einerseits mittels zweier in Vertiefungen angeordneter Exzenter (11) in Spannrichtung der Druckplatten und andererseits mittels eines konzentrisch zwischen zwei Blattfedern (6) und parallel zur Zylinderachse angeordneten Exzenters (8) entgegen der Spannrichtung der Druckplatten verstellbar sind, dadurch gekennzeichnet, daß die Spannleisten jeweils an einer Blattfeder gehalten sind.

## Claims

1. Apparatus for clamping printing plates (9) for printing presses comprising two clamping strips (2) which are displaceably arranged in a cylinder recess (1) and hook under an end region of the printing plate to be clamped and whose outer contours, in the clamped state, have a curvature corresponding to the cylinder curvature and each of which is bounded by a thrust surface which engages a bent-over edge claw (10) of the printing plate to be clamped, a resilient hose (7) being inserted between the thrust surfaces of the clamping strips and the clamping strips themselves, and the clamping strips being adjustable on the one hand in the clamping direction of the printing plates by means of two cams (11) arranged in depressions and on the other hand in a direction opposite to the clamping direction of the printing plates by means of a cam (8) arranged concentrically between two leaf springs (6) and parallel to the cylinder axis, wherein each of the clamping strips is held on a leaf spring.

## Revendications

1. Dispositif de serrage de plaques d'impression (9) pour machines à imprimer, comportant deux barrettes de serrage (2), montées mobiles dans un évidement (1) du cylindre et s'appliquant sous une zone d'extrémité de la plaque d'impression à serrer, dont les contours extérieurs ont, à l'état serré, une courbure correspondant à celle du cylindre et qui sont limitées chacune par une surface de serrage (3) s'appliquant contre une griffe de bord repliée (10) de la plaque d'impression à serrer, un boyau élastique (7) étant placé entre les surfaces de serrage des barrettes de serrage et les barrettes de serrage elles-mêmes, et les barrettes de serrage pouvant être mues, d'une part, dans le sens de serrage des plaques d'impression au moyen de deux excentriques (11) placés dans des creux et, d'autre part, en sens contraire du sens de serrage des plaques d'impression au moyen d'un excentrique (8) placé concentriquement entre deux ressorts-lames (6) et parallèlement à l'axe du cylindre, caractérisé par le fait que les barrettes de serrage sont montées chacune sur un ressort-lame.
